# EUROPÄISCHE PATENTSCHRIFT

(11) **EP 0 249 796 B1**
(45) Veröffentlichungstag und Bekanntmachung des Hinweises auf die Patenterteilung: **27.02.1991**
(21) Anmeldenummer: 87107985.1
(22) Anmeldetag: 02.06.1987
(51) Int. Cl.: H01T 1/24, H01T 1/22, H01T 4/16

(54) **Gasentladungs-Uberspannungsableiter**
Gas discharge overtension arrester
Limitateur de surtension à décharge à gaz

(30) Priorität: 18.06.1986 DE 3620344
(43) Veröffentlichungstag der Anmeldung: 23.12.1987
(73) Patentinhaber: SIEMENS AKTIENGESELLSCHAFT, 80333 München (DE)
(72) Erfinder: Boy, Jürgen, D-1000 Berlin 28 (DE)

(56) Entgegenhaltungen:
- DE-A- 2 705 885
- FR-A- 990 361
- FR-A- 1 574 780
- US-A- 3 366 435
- US-A- 3 399 147
- US-A- 3 866 091
- INSTRUMENTS AND EXPERIMENTAL TECHNIQUES, Band 16, Nr. 1, Januar/Februar 1973, Seiten 162-164, Consultants Bureau, New York, US; E.A. AVILOV et al.: "Pulsed stable high-pressure spark gap"

## Beschreibung

Die Erfindung liegt auf dem Gebiet der elektrischen Bauelemente und ist bei der konstruktiven Ausgestaltung eines Gasentladungs-Überspannungsableiters anzuwenden, der wenigstens zwei in Reihe geschaltete Entladungsstrecken aufweist.

Bei einem bekannten Gastentladungs-Überspannungsableiter mit mehreren in Reihe geschalteten Entladungsstrecken besteht jede Entladungsstrecke aus zwei Elektroden und einem Isolierstoffrohr, wobei die beiden Elektroden jeweils in die Öffnungen eines Isolierrohres hineinreichen und mit diesem vakuumdicht verbunden sind. Die beiden in jeweils ein Isolierrohr eingesetzten Elektroden weisen einander gegenüberliegende Stirnflächen auf; mehrere solcher Baugruppen sind in Achsrichtung hintereinander angeordnet. Dabei sind die zwischen den beiden Außenelektroden angeordneten Elektroden jeweils mit einer in Achsrichtung liegenden Bohrung versehen, so daß die hintereinander angeordneten Entladungsstrecken einen gemeinsamen Gasraum aufweisen (US-A-3 866 091). Ein derart ausgebildeter Überspannungsableiter hat zwar eine kurze Ansprechzeit, aber eine relativ lange Entionisierungszeit.

Im übrigen ist es bekannt, daß die Entionisierungszeit von Gasentladungsstrecken durch Verwendung von Stickstoff oder Wasserstoff als Füllgas verkürzt werden kann (Zeitschrift "Instruments and Experimental Techniques, Vol. 16, 1973, Seite 162/164). Weiterhin ist es bekannt, für Überspannungsableiter oder Gasentladungsstrecken Kupferelektroden zu verwenden (US-A-3 366 435, DE-A- 23 54 697).

Ausgehend von einem Gasentladungs-Überspannungsableiter mit den Merkmalen des Oberbegriffes des Patentanspruches 1 (US-A-3 866 091) liegt der Erfindung die Aufgabe zugrunde, den Überpannungsableiter so auszubilden, daß er als Schalter für hohe Spannungen und hohe Frequenzen geeignet ist; er soll also eine erhöhte Glimmbrennspannung bei gleichzeitig verringerter Entionisierungszeit aufweisen. - Unter "hohen Schaltfrequenzen" wird hierbei eine Schalthäufigkeit von mehr als 1000 Schaltungen/s verstanden, eine hohe Schaltfrequenz im Sinne der Erfindung ist eine Frequenz im kHz-Bereich.

Zur Lösung dieser Aufgabe ist gemäß der Erfindung vorgesehen, daß das Isolierrohr und die beiden Elektroden jeder Entladungsstrecke einen abgeschlossenen Gasraum bilden, der eine wasserstoffhaltige Gasfüllung aufweist, daß die Elektroden aus Kupfer bestehen und daß auf die Stirnflächen der Elektroden eine Aktivierungsmasse aus Natriumsilikat und einer Metallkomponente aufgebracht ist.

Bei einem derart ausgebildeten Überspannungsableiter besteht also die eigentliche Schaltstrecke aus der Reihenschaltung von zwei oder mehr Einzelableitern, welche Kupferelektroden,eine wasserstoffhaltige Gasfüllung und eine geeignete Aktivierungsmasse aufweisen.

Ein bei der Fertigung gut zu handhabendes Füllgas besteht aus Wasserstofff und Argon, wobei der Wasserstoffanteil zwischen 5% und 20% liegt.

Auf die Stirnflächen der Elektroden ist als Aktivierungsmasse Natriumsilikat mit einer beigemischten Metallkomponente, beispielsweise Nickel,aufgebracht.Mit einer der-artigen Ausführungsform läßt sich für jeden Einzelableiter eine Zündspannung von 1kV und eine Glimmbrennspannung >150V erreichen. Damit können beispielsweise in einem Schwingkreis zum Zünden von Hochdruck-Gasentladungslampen viertausend Schaltungen/Sekunde realisiert werden, ohne daß Löschversager die Funktionssicherheit beeinflussen. Die Zündspannung kann je nach Anzahl von Einzelableitern auf z.B. 7kV bis 8kV eingestellt werden.

Die Erfindung wird nun anhand der Figuren 1 und 2 näher erläutert. Die Figuren zeigen erfindungsgemäße Anordnungen in geschnittener Ansicht.

In diesen Aufbauten bestehen die Elektroden 3, 4 und 5 aus Kupfer. Die einzelnen,jeweils von einem Isolievrohr 9 und zwei Elektroden 3,4 gebildeten Gasentladungsräume 6 sind mit einem wasser-stoffhaltigen Füllgas gefüllt. Durch diese Materialauswahl ist eine erhebliche Verringerung der Entionisierungszeit erreicht. Die Stirnflächen 7 der Elektroden 3, 4 und 5 sind jeweils mit einer Aktivierungsschicht 8 aus Natriumsilikat und einer Metallkomponente versehen. Dadurch wird eine relativ geringe Bogenbrennspannung in Verbindung mit einer ausreichend hohen Glimmbrennspannung gewährleistet und ein Abdampfen von Elektrodenmaterial beim Stromdurchgang stark reduziert.

Mit der beschriebenen Ausführungsform läßt sich beispielsweise eine Frequenz von 4kHz abschalten und dabei je Einzelableiter 1, 2 eine Zündspannung von 1kV und eine Glimmbrennspannung von l50V je Einzelableiter 1, 2 erreichen, so daß die aus n Einzelableitern gebildeten Gasentladungsstrecken (Fig. 1, 2) jeweils eine Zündspannung von n x 1kV und eine Glimmbrennspannung von n x 150V aufweisen.

Eine vorteilhafte Anwendung der Erfindung besteht in der Zündung von Hochspannungsgasentladungslampen. Für eine derartige Anwendung ist ein Ausführungsbeispiel mit insgesamt acht Einzelableitern 1, 2 vorteilhaft einsetzbar. Die hierbei üblicherweise auftretenden Schaltprobleme ergeben viertausend Schaltungen/Sekunde und können mit der erfindungsgemäßen Entladungsstrecke problemlos bewätigt werden.

Die Gasentladungsstrecke kann entweder aus der Reihenschaltung diskreter Einzelableiter (Fig. 1) oder in einer zusammengesetzten Ausführung bestehen, bei welcher die Einzelableiter axial zueinander angeordnet sind und aneinandergrenzende Elektroden miteinander verlötet sind oder aus einem Stück bestehen. Im zuletzt genannten Beispiel bestehen die miteinander einstückig verbundenen Elektroden 5 vorteilhaft aus Vollmaterial (Fig.2). Dadurch wird eine höhere Wärmekapazität erreicht, die eine höhere Stabilität der Zündspannung während des Betriebes ermöglicht. Die durch Temperaturschwankungen hervorgerufenen mechanischen Spannungen sind wegen des Symmetrischen Aufbaues der Elektroden und wegen der beidseitig angrenzenden Isolierstoffrohre 9 bei üblichen Dimensionierungen unschädlich. Dabei bestehen die Isolierstoffrohre 9 vorzugsweise aus Keramik.

### Bezugszeichenliste

### Nr. Begriff 1, 2 Einzelableiter 3, 4 Elektrode 5 einstückig miteinander verbundene Elektroden 6 Gasentladungsspalt 7 Stirnfläche 8 Aktivierungsschicht 9 Isolierstoffrohr

## Patentansprüche

1. Gasentladungs-Überspannungsableiter mit wenigstens zwei in Reihe geschalteten Entladungsstrecken, bei dem jede Entladungsstrecke aus zwei Elektroden und einem Isolierstoffrohr besteht und bei der die beiden Elektroden jeweils in die Öffnungen des Isolierrohres hineinreichen und mit diesem vakuumdicht verbunden sind, wobei die beiden Elektroden einander gegenüberliegende Stirnflächen aufweisen und der Innenraum der Entladungsstrecken mit einem Füllgas gefüllt ist,
**dadurch gekennzeichnet**
daß das Isolierrohr (9) und die beiden Elektroden (3,4) jeder Entladungsstrecke einen abgeschlossenen Gasraum (6) bilden, der eine wasserstoffhaltige Gasfüllung aufweist, daß die Elektroden (3,4) aus Kupfer bestehen und daß auf die Stirnflächen der Elektroden eine Aktivierungsmasse (8) aus Natriumsilikat und einer Metallkomponente aufgebracht ist.

2. Gasentladungs-Überspannungsablater nach Anspruch 1, **dadurch gekennzeichnet**, daß das Füllgas aus H₂ und Ar besteht und daß der H₂-Anteil zwischen 5Vol% und 20Vol% liegt.

3. Gasentladungs-Überspannungsableiter nach Anspruch 1, oder 2 **dadurch gekennzeichnet,** daß die Einzelableiter koaxial zueinander angeordnet und die aneinandergrenzenden Elektroden miteinander verlötet sind.

4. Gasentladungs-Überspannungsableiter nach Anspruch 1,oder 2 **dadurch gekennzeichnet,** daß die Einzelableiter zueinander koaxial angeordnet sind und daß die aneinandergrenzenden Elektroden einstückig miteinander verbunden sind und aus Vollmaterial bestehen.

5. Verwendung eines Gasentladungs-Überspannungsableiters nach einem der Anspruche 1 1 bis 4 zur Zündung von Hochdruckgasentladungslampen.

## Claims

1. A gas discharge voltage surge arrester, having at least two discharge gaps connected in series, in which each discharge gap consists of two electrodes and an insulating tube and in which both electrodes project into respective openings of the insulating tube and are connected therewith in a vacuum-tight manner, wherein both electrodes have end faces opposing each other and the space between the discharge gaps is filled with a filling gas, characterised in that the insulating tube (9) and both electrodes (3,4) of each discharge gap form a sealed gas chamber (6), which has a hydrogen-containing gas filling, in that the electrodes (3,4) consist of copper and in that an activation composition (8) of sodium silicate and a metal component is applied onto the end faces of the electrodes.

2. A gas discharge voltage surge arrester according to claim 1, characterised in that the filling gas consists of H₂ and Ar and that the H₂ proportion lies between 5% by volume and 20% by volume.

3. A gas discharge voltage surge arrester according to claim 1 or 2, characterised in that the individual arresters are arranged coaxially with respect to one another and mutually-adjoining electrodes are soldered together.

4. A gas discharge voltage surge arrester according to claim 1 or 2, characterised in that the individual arresters are arranged coaxially with respect to one another and in that mutually-adjoining electrodes are connected together in one piece and consist of solid material.

5. Use of a gas discharge voltage surge arrester according to one of claims 1 to 4 for igniting high pressure gas discharge lamps.

## Revendications

1. Dispositif de dérivation de surtension à décharge dans un gaz, comprenant au moins deux zones de décharge disposées en série,
dans lequel chaque zone de décharge est constituée de deux électrodes et d'un tube en matière isolante et dans lequel les deux électrodes pénètrent respectivement dans les ouvertures du tube isolant et sont reliées à celui-ci de manière étanche au vide, les deux électrodes comportant des surfaces frontales opposées et l'espace intérieur des zones de décharge étant empli d'un gaz de remplissage,
caractérisé en ce que le tube isolant (9) et les deux électrodes (3, 4) de chaque zone de décharge forment une chambre à gaz fermée (6) qui est emplie d'un gaz contenant de 1'hydrogène,
en ce que les électrodes (3, 4) sont en cuivre,
et en ce que, sur les surfaces frontales des électrodes, est déposée une composition d'activation (8) en silicate de sodium et en un constituant métallique.

2. Dispositif de dérivation de surtension à décharge dans un gaz, comprenant au moins deux zones de décharge montées en série suivant la revendication 1, caractérisé en ce que le gaz de remplissage est constitué de H₂ et de Ar, et en ce que la proportion de H₂ est comprise entre 5 % en volume et 20 % en volume.

3. Dispositif de dérivation de surtension à décharge dans un gaz, comprenant au moins deux zones de décharge disposées en série suivant la revendication 1 ou 2, caractérisé en ce que les dispositifs individuels de dérivation de la surtension sont disposés coaxialement entre eux et les électrodes adjacentes sont soudées les unes aux autres.

4. Dispositif de dérivation de surtension à décharge dans un gaz, comprenant au moins deux zones de décharge disposées en série suivant la revendication 1 ou 2, caractérisé en ce que les dispositifs individuels de dérivation de la surtension sont disposés coaxialement entre eux et en ce que les électrodes adjacentes sont reliées entre elles d'une seule pièce et sont en un matériau plein.

5. Utilisation d'un dispositif de dérivation de surtension à décharge dans un gaz, comprenant au moins deux zones de décharge disposées en série suivant l'une des revendications 1 à 4, pour l'amorçage de lampes à décharge dans un gaz haute pression.
